# EUROPÄISCHE PATENTSCHRIFT

(11) **EP 1 957 760 B1**
(45) Veröffentlichungstag und Bekanntmachung des Hinweises auf die Patenterteilung: **30.03.2016**
(21) Anmeldenummer: 06807111.7
(22) Anmeldetag: 10.10.2006
(51) Int. Cl.: F01K 13/02

(54) **VERFAHREN UND VORRICHTUNG ZUR STEUERUNG EINES COMPUTERGESTÜTZTEN RECHENVERFAHRENS IN EINER TECHNISCHEN ANLAGE**
METHOD AND SYSTEM FOR CONTROLLING A COMPUTER-AIDED COMPUTATION METHOD OF A TECHNICAL INSTALLATION
PROCÉDÉ ET DISPOSITIF POUR COMMANDER UN PROCÉDÉ DE CALCUL ASSISTÉ PAR ORDINATEUR D'UNE INSTALLATION TECHNIQUE

(30) Priorität: 12.10.2005 EP 05022275
(43) Veröffentlichungstag der Anmeldung: 20.08.2008
(73) Patentinhaber: Siemens Aktiengesellschaft, 80333 München (DE)
(72) Erfinder: KUNZE, Ulrich, 91088 Bubenreuth (DE)
(86) Internationale Anmeldenummer: PCT/EP2006/067226
(87) Internationale Veröffentlichungsnummer: WO 2007/042513

(56) Entgegenhaltungen:
- EP-A- 1 167 698
- EP-A- 1 435 435
- US-A1- 2004 102 924
- SEUNGJOON LEE ET AL INSTITUTE OF ELECTRICAL AND ELECTRONICS ENGINEERS: "Development of remote control system for boiler based on internet" IEEE TENCON' 02. 2002 IEEE REGION 10 CONFERENCE ON COMPUTERS, COMMUNICATIONS, CONTROL AND POWER ENGINEERING PROCEEDINGS. BEIJING, CHINA, OCT. 28 - 31, 2002, IEEE REGION 10 ANNUAL CONFERENCE, NEW YORK, NY : IEEE, US, Bd. VOL. 1 OF 3, 28. Oktober 2002 (2002-10-28), Seiten 1672-1675, XP010627577 ISBN: 0-7803-7490-8
- KINN T ET AL: "INTRANETBASIERENDES BETRIEBSFUEHRUNGSSYSTEM KONZEPT, REALISIERUNG UND ERFAHRUNG" VGB KRAFTWERKSTECHNIK, VGB KRAFTWERKSTECHNIK GMBH. ESSEN, DE, Bd. 80, Nr. 7, 2000, Seiten 51-56, XP000936028 ISSN: 0372-5715
- MAKANSI J: "THROUGH THE IT LOOKING GLASS APPEARS A NEW KIND OF COMPANY" POWER, MCGRAW-HILL COMPAGNY, NEW YORK, NY, US, Bd. 143, Nr. 5, September 1999 (1999-09), Seiten 22-24,26, XP000860784 ISSN: 0032-5929
- HUMPHRIS D A ET AL: "DATAFUSER - A POWERFUL TOOL TO MERGE UTILITY INFORMATION" VGB POWERTECH, VGB POWERTECH, ESSEN, DE, Bd. 82, Nr. 12, 2002, Seiten 65-71, XP001141828 ISSN: 1435-3199
- STANG B: "INTEGRIERTE FERNWARTUNGSSYSTEME" BWK BRENNSTOFF WARME KRAFT, SPRINGER VDI VERLAG, DUSSELDORF, DE, Bd. 49, Nr. 9/10, September 1997 (1997-09), Seiten 49-52, XP000720106 ISSN: 1618-193X

## Beschreibung

Die Erfindung betrifft ein Verfahren zur Steuerung eines computergestützten Rechenverfahrens in einer technischen Anlage welches eine interaktive netzbasierte Nutzung zulässt. Die Erfindung betrifft weiterhin eine Vorrichtung, welche sich insbesondere zur Durchführung des Verfahrens eignet. Das Verfahren und die Vorrichtung sollen insbesondere als Diagnosesystem einer Kraftwerksanlage einsetzbar sein.

Ein solches Verfahren ist z.B. in dem Dokument US 2004/0102924 A1 offenbart.

Beim Betrieb einer technischen Anlage beispielsweise einer Kraftwerksanlage entstehen infolge sich durch die Zeit verändernde Betriebszustände (z.B. durch Abnutzungserscheinung an den einzelnen Maschinenkomponenten), welche eine Überwachung erfordern. Durch diese Überwachung kann festgestellt werden, ob sich die einzelnen Betriebszustände innerhalb zulässiger Toleranzen bewegen. Hierzu werden beispielsweise eine Vielzahl an technischer Größen, z.B. Temperatur, Druck etc. durch Messsysteme erfasst.

Zur Bestimmung des Zustandes der technischen Anlage werden die erfassten Daten einer weiteren Verarbeitung zum Beispiel einer Analyse oder Simulation verschiedener Szenarien zugeführt. Hierbei kommen z.B. Rechenverfahren zum Einsatz, deren interaktive Nutzung über eine netzbasierte Benutzeroberfläche unerwünscht oder technisch begrenzt sind. Eine der Gründe hierfür liegt im hohen Sicherheitsrisiko, das eine netzbasierte Nutzung birgt, da sensible Daten dabei gewollt oder ungewollt durch beispielsweise andere Netznutzer unzulässig verändert werden können. Ein weiterer Grund hierfür liegt darin, dass komplexe Rechenverfahren oftmals nicht für eine Netzanwendung vorgesehen sind, bei denen beispielsweise mehrere Clients Leistungen von einem Server, welcher das Rechenverfahren durchführt, abrufen. Überdies benötigen Rechenverfahren, welche insbesondere zur Simulation oder Analyse genutzt werden, sehr viel Rechenzeit, so dass die üblichen netzbasierten Benutzeroberflächen diese Wartezeit nicht akzeptieren.

Daher sind auf interaktive netzbasierte Nutzungen bei derartigen Konstellationen bislang verzichtet worden. In der Regel wird das Rechenverfahren auf einem Einzelsystem, beispielsweise einem Arbeitsplatzrechner beim Bediener installiert. Damit kann das Rechenverfahren vom Bediener direkt genutzt werden. Dies ist beispielsweise bei Software der Fall, bei der der Bediener die Software direkt erhält und diese mit Hilfe eines License-Key oder eines Dongles direkt nutzen kann.

Die Aufgabe der Erfindung ist daher die Angabe einen Verfahrens zur Steuerung eines computergestützten Rechenverfahrens in einer technischen Anlage, welches eine interaktive netzbasierte Nutzung bei deutlich erhöhter Leistungssteigerung ermöglicht. Eine weitere Aufgabe ist die Angabe einer Vorrichtung, welche sich insbesondere zur Durchführung des Verfahrens eignet. Das Verfahren und die Vorrichtung sollen in einer Kraftwerksanlage einsetzbar sein, insbesondere als Diagnosesystem.

Die auf das Verfahren bezogene. Aufgabe wird erfindungsgemäß durch ein Verfahren gemäß dem undhängigen Anspruch 1 gelöst.

Das grundlegende Prinzip der Erfindung besteht daher darin, dass eine Entkopplung der interaktiven netzbasierten Bedienung, also im Wesentlichen die Eingabe von Daten und die Ausgabe von Ergebnisdaten, und der eigentlichen Abarbeitung der Daten stattfindet. Dadurch wird vermieden, dass eine aktive Beeinflussung der interaktiven Bedienung mittels beispielsweise manueller Bedienung eines Bedieners, auf das computergestürzte Rechenverfahren vermieden wird. Ein wesentlicher Vorteil des Verfahrens liegt darin, dass das computergestützte Rechenverfahren, beispielsweise eine komplexe computergestützte Analyse oder ein Simulationsverfahren, mit interaktiver Bedienung über eine Netzoberfläche gesteuert werden kann. Das bedeutet, dass viele beispielsweise komplexe Rechenverfahren nun mit interaktiver netzbasierter Bedienung einsetzbar sind. Dadurch muss das computergestützte Rechenverfahren nicht mehr an jeden Nutzer ausgeliefert werden, vielmehr können mehrere Benutzer auf ein und dasselbe Rechenverfahren zugreifen. Das erleichtert die Wartbarkeit des computergestützten Rechenverfahrens erheblich, beispielsweise bei auftretenden Fehlern oder aber auch bei Updates, die nun zentral durchgeführt werden kann. Ein weiterer wesentlicher Vorteil liegt darin, dass nun das computergestützte Rechenverfahren durch viele Bediener gleichzeitig genutzt werden kann (Multiuserfähigkeit). Dies ist insbesondere dann ein Vorteil, wenn zwar viele Bediener das Rechenverfahren nutzen wollen, aber die einzelnen Bediener das computergestützte Rechenverfahren in seiner Kapazität nur im relativ geringen Umfang nutzen. Ein weiterer Vorteil ist, dass trotz dieser Entkopplung beim Bediener der interaktiven netzbasierten Bedienung der Eindruck bestehen bleibt, dass er die Abarbeitung des computergestützten Rechenverfahrens selbst steuert. Durch diese Entkopplung steuert er jedoch lediglich die Eingabe der Eingabedaten und die Ausgabe der Ergebnisdaten mittels der interaktiven netzbasierten Bedienung. Der Bediener selbst hat keinen Zugang auf das computergestützte Rechenverfahren selbst, wodurch das Sicherheitsrisiko bei Anwendung sensibler Daten im Rechenverfahren reduziert wird. Durch die Entkopplung wird weiterhin auch das Sicherheitsrisiko der Übermittlung sensibler, das heißt risikoreicher Daten, reduziert. Eine Leistungssteigerung ergibt daher sich vor allem hinsichtlich der Sicherheit, Wartung und Multiuserfähigkeit.

Bevorzugt wird die interaktive netzbasierte Bedienung durch ein oder mehrere Bediener getätigt. Dies ist besonders Vorteilhaft, wenn die Bediener an unterschiedlichen Orten auf unterschiedlichen Rechensystemen, beispielsweise Arbeitsplatzrechnern, auf das computergestützte Rechenverfahren durch die interaktive netzbasierte Bedienung zugreifen. Dies ist zum einen ein Kostenvorteil, da das computergestützte Rechenverfahren nur einmal ausgeliefert wird, zum anderen erhöht es die Wartbarkeit (Beispielsweise bei Updates), welche lediglich einmalig ausgeführt werden müssen und zum Beispiel auch online durch den Auslieferer oder einen Systemadministrator durchgeführt werden können.

Vorteilhafterweise wird der gleichzeitige Zugriff mehrerer Bediener auf das computergestützte Rechenverfahren ermöglicht. Durch den gleichzeitigen Zugriff werden vor allem unnötige Wartezeiten vermieden. Ein weiterer Vorteil ergibt sich dadurch, dass mehrere Rechnungen gleichzeitig z.B. abends gestartet werden können und über Nacht abgearbeitet werden können.

Bevorzugt wird durch das computergestützte Rechenverfahren in/an der technischen Anlage (T) eine Diagnose wenigstens eines Teils der technischen Anlage bewirkt. Diagnoseverfahren sind besonders im Hinblick auf wechselnde Betriebsdaten in der technischen Anlage ständig erforderlich. Weiterhin werden hier sensible, das heißt die technische Anlage betreffende, Daten verarbeitet. Aufgrund der Vielzahl der Daten handelt es sich dabei zumeist auch um komplexe Verfahren.

Weiterhin bevorzugt werden die für die Diagnose benötigten Daten mittels eines Messsystems in/an der technischen Anlage gemessen. Dabei kann das Messsystem auch direkt an die interaktive netzbasierte Bedienung gekoppelt sein, so dass keine direkte manuelle Eingabe der Daten mehr notwendig ist.

Die auf die Vorrichtung bezogene Aufgabe wird erfindungsgemäß gelöst durch eine Vorrichtung zur Steuerung eines computergestützten Rechenverfahrens in einer technischen Anlage, welches für eine interaktive netzbasierte Nutzung ausgelegt ist, umfassend einen Client, einen Server, einen Datenspeicher, einen Controller und eine Applikation, wobei der Client zum Datenaustausch mit dem Server verbunden ist, der Server zum Datenaustausch mit dem Datenspeicher verbunden ist dieser zum Datenaustausch mit dem Controller verbunden ist, und der Controller zum Datenaustausch mit der Applikation verbunden ist und wobei der Datenspeicher so konzipiert ist, dass eine aktive Beeinflussung des Clients auf die Applikation und umgekehrt vermieden ist. Die Vorrichtung ist insbesondere dafür geeignet, das oben beschriebene Verfahren durchzuführen. Die Vorteile des Verfahrens ergeben sich daher auch für die Vorrichtung.

In bevorzugter Ausgestaltung ist der Datenaustausch zwischen Client, Server, Datenspeicher, Controller und Applikation ganz oder zumindest teilweise drahtlos vorgesehen. Dabei kann die Datenübertragung beispielsweise mittels WLAN (Wireless Local Area Network) erfolgen. Somit kann eine größere Flexibilität erzielt werden.

Bevorzugt ist der Client über Internet/Intranet mit dem Server verbunden. Vorteilhaft hierbei ist, dass der Auslieferer der Applikation, meist der Hersteller, die Applikation nicht aus der Hand geben muss, sondern Leistungen mit der Applikation verkaufen kann. Dies ist insbesondere dann wichtig, wenn im Rechenverfahren sensible Daten enthalten sind und das Risiko der unbeabsichtigten Preisgabe dieser Daten besteht.

Bevorzugt ist der Datenspeicher ein passiver Datenspeicher. Dadurch kann der Datenspeicher zwar Befehle des Controllers oder des Servers ausführen, jedoch keine aktiven Befehle an den Controller oder Server geben, das heißt, keine Aktionen in dem Controller oder Server ausführen.

In bevorzugter Ausgestaltung sind ein oder mehrere Clients mit einem oder mehreren Servern verbunden, welcher/welche mit der Datenbank verbunden sind. Hier wird die zuverlässige Anwendung der Applikation erhöht, da ein Ausfall eines Clients oder aber eines Servers nicht die Anwendung der Applikation durch die anderen Bediener verhindert.

In bevorzugter Ausgestaltung ist der Datenspeicher auf einem physikalisch unabhängigen Datenserver vorgesehen. Dabei kann der Datenserver so ausgestaltet sein, dass er nur über Netverbindung mit dem Server gekoppelt ist. Durch spezielle softwareseitige Ausgestaltung kann dies beispielsweise eine Erhöhung der Zugriffszeit zur Folge haben. Alternativ sind der Client, der Server, der Datenspeicher, der Controller und die Applikation auf einem Rechnersystem vorgesehen. Dies ist vor allem dann vorteilhaft, wenn die Applikation vor allem von einem Bediener genutzt wird, oder wenn das Rechensystem ausschließlich an einem bestimmten Platz vorgesehen ist (beispielsweise einem Messraum).

Alternativ sind der Client, der Server, der Datenspeicher, der Controller und die Applikation auf physikalisch unabhängigen Rechnersystemen vorgesehen. Bei dieser Konstellation wird die Zuverlässigkeit der Applikation erhöht, da ein Ausfall des Clients nicht einen Ausfall der Applikation bedeutet. Alternativ sind auch andere Anordnungen von Client, Server, Datenspeicher, Controller und Applikation auf einem oder mehreren physikalisch oder virtuell (verschiedene Partitionen, Festplatten) verschiedenen Rechnersystemen möglich.

Bevorzugt ist die technische Anlage eine Kraftwerksanlage. In einer Kraftwerksanlage kann diese Vorrichtung als Diagnosevorrichtung eingesetzt werden.

Weitere vorteilhafte Ausgestaltungen der Erfindung ergeben sich aus der Beschreibung. Im Folgenden wird die Erfindung beispielhaft anhand einer Zeichnung näher erläutert.

Darin zeigt in vereinfachter und nicht maßstäblicher Darstellung:
- FIG 1: eine Vorrichtung zur Steuerung eines computergestützten Rechenverfahrens in einer technischen Anlage,
- FIG 2: ein Verfahren zur Steuerung eines computergestützten Rechenverfahrens in einer technischen Anlage.

Gleiche Teile sind in allen Figuren mit denselben Bezugszeichen versehen.

In FIG 1 ist eine schematische Anordnung einer Vorrichtung zur Steuerung eines computergestützten Rechenverfahrens in einer technischen Anlage (T) dargestellt. Dieses umfasst einen Client (C), welcher z.B. als Webbrowser zur Darstellung der interaktiv zu steuernden Bedienoberfläche ausgestaltet ist. Der Client (C) ist mit einem Server (W) zum Datenaustausch verbunden. Der Server (W) ist beispielsweise als Webserver ausgestaltet. Der Server (W) ist mit einem Datenspeicher (S), vorteilhafterweise einer Datenbank, zum Datenaustausch verbunden. Der Datenspeicher (S) wiederum ist zum Datenaustausch mit einem Controller (L) verbunden, welcher mit einer Applikation (A) verbunden ist. Der Controller (L) ist vorteilhafterweise ein Steuerprogramm zum aktivieren der Applikation (A). Die Applikation (A) stellt vorteilhafterweise das computergestützte Rechenverfahren dar. Die Vorrichtung ist dabei an oder in einer technischen Anlage (T) integriert. Bevorzugt sind dabei Messeinrichtungen (nicht gezeigt) an die Vorrichtung angeschlossen, welche die Daten zur Durchführung der Applikation (A) liefern.

In FIG 2 ist ein Verfahren zur Steuerung eines computergestützten Rechenverfahrens in einer technischen Anlage (T) dargestellt. Dieses kann grob in zwei Teile A und B unterteilt werden.

Teil A umfasst dabei im Wesentlichen die Schritte 1-8, welche im Folgenden kurz umschrieben werden. Im 1. Schritt sendet der Client (C) eine Anforderung an den Server (W), dass er die Applikation (A) nutzen möchte. Der Server (W) sendet daraufhin im Schritt 2 ein Formular, beispielsweise eine interaktive Bedienoberfläche, zur Eingabe der Daten an den Client (C). Die Eingabe der Daten kann durch einen Bediener, manuell oder automatisiert mittels eines Programms, welches Daten durch eine Messseinrichtung empfängt erfolgen. Im Schritt 3 sendet der Client (C) das Formular mit den Eingabedaten an den Server (W) zurück. Der Server (W) generiert aus den Eingabedaten einen Datensatz, welchen er mit einer speziellen Markierung versieht. Aus dieser Markierung ist ersichtlich, dass dieser Datensatz lediglich Eingabedaten enthält. Diesen Datensatz sendet der Server (W) dem Datenspeicher (S), Schritt 4. Dort wird der Datensatz gespeichert. Verbunden mit Schritt 4 sendet der Server (W) an den Client (C) eine Bestätigung über den Erhalt der Eingabedaten und aktiviert einen Timer mit einer, basierend auf der Eingabe der Daten und dem Bearbeiten der Daten durch die Applikation (A), Wartezeit auf dem Client (C). Der Ablauf der Wartezeit, wird auf der Bedienoberfläche des Clients (C) vorteilhafterweise durch eine Mitteilung, beispielsweise einem Fortschrittsbalken angezeigt. Die Abarbeitung der Eingabedaten wird im Teil B beschrieben. Spätestens nach Ablauf der Wartezeit oder aber auch auf Anfrage des Bedieners wird vom Client (C) eine Anfrage an den Server (W) nach den zu den Eingabedaten gehörenden Ergebnisdaten gestartet, Schritt 5. Der Server (W) fordert beim Datenspeicher (S) den zu den Eingabedaten zugehörigen Datensatz an, Schritt 6. Der Datenspeicher (S) sendet im Schritt 7 den Datensatz an den Server (W). Der Server (W) überprüft daraufhin die Markierung des Datensatzes. Zeigt die Markierung, dass der Datensatz nur Eingabedaten enthält, wird im Schritt 8 zum Schritt 4 zurückgekehrt und der Timer erneut aktiviert. Zeigt die Markierung, dass der Datensatz Ergebnisdaten enthält, so sendet der Server (W) diese im Schritt 8 an den Client (C) und deaktiviert den Timer.

Im B Teil erfolgt entkoppelt von der eigentlichen Eingabe der Eingabedaten durch den Bediener die Abarbeitung der Applikation (A), beispielsweise des computergestützten Rechenverfahrens, mit den Eingabedaten.

Dazu fordert der Controller (L) vom Datenspeicher (S) in einem Schritt 31 einen Datensatz an, welcher eine Markierung enthält, die anzeigt, dass dieser Datensatz lediglich Eingabedaten enthält. Ist kein derartiger Datensatz im Datenspeicher (S) vorhanden, so kehrt er in einem Schritt 32 wieder zu Schritt 31 zurück. Dies kann unmittelbar oder nach einer vorab eingestellten Wartezeit erfolgen. Ist im Datenspeicher (S) ein derartiger Datensatz vorhanden, so wird dieser im Schritt 32 den Controller (L) übergeben. Vorteilhafterweise werden bei vorliegen mehrerer derartigen Datensätze, diese in chronologisch zeitlicher Reihenfolge an den Controller (L) gesendet. In einem Schritt 33 übergibt der Controller (L) den erhalten Datensatz der Applikation (A). Die Applikation (A) führt die vom Bediener gewünschte Funktion mit den erhaltenen Eingaben aus. Dies kann ein computergestütztes Rechenverfahren beispielsweise in Form einer Simulation, einer komplexe Rechnung oder einer Analyse zur Diagnose der technischen Anlage (T) sein. In einem Schritt 34 sendet die Applikation (A) die Ergebnisse dem Controller (L). Der Controller (L) ergänzt oder ersetzt den bisher nur Eingabedaten enthaltenden Datensatz im Datenspeicher (S), Schritt 35. Weiterhin verändert er die Markierung des Datensatzes und zwar dergestalt, dass nun die Markierung das Vorhandensein von Ergebnisdaten anzeigt. Der Controller (L) führt anschließend wieder den Schritt 31 aus.

Ein wesentlicher Vorteil bei diesem Verfahren ist die Entkopplung des Clients (C), also im Prinzip des Bedieners von der eigentlichen Abarbeitung der vom Bediener gewünschten Applikation (A). Dies erfolgt dadurch, dass der Datenspeicher (S) sozusagen als passives Element ausgebildet ist, das heißt, er ist nicht in der Lage Aktionen bei dem Controller (L) oder dem Server (W) auszulösen, sondern speichert oder liefert nur Daten gemäß eines an ihn gerichteten Befehls. Weiterhin reduzieren die unterschiedlichen Markierungen bei den Eingabe- und Ergebnisdatensatz das Sicherheitsrisiko bei der Übermittlung sensibler, das heißt risikoreicher Daten. Ein weiterer wesentlicher Vorteil liegt darin, dass die Applikation (A), beispielsweise komplizierte computergestützte Rechenverfahren, mit interaktiver Bedienung über eine Netzoberfläche gesteuert werden können und somit die Applikation (A) nicht mehr an jeden Nutzer ausgeliefert werden muss. Dies erleichtert zudem die Wartbarkeit, beispielsweise bei auftretenden Fehlern oder aber auch bei Updates der Applikation (A). Updates oder Fehler können daher zentral vom Hersteller oder einem Systemadministrator schnell durchgeführt werden. Mit der Angabe dieses Verfahrens sowie der Vorrichtung wird die Steuerung eines computergestützte Rechenverfahrens in Verbindung mit einer interaktiven netzbasierten Nutzung bei den deutlich erhöhten Leistungssteigerungen vor allem hinsichtlich der Sicherheit, der Wartung und der Multiuserfähigkeit ermöglicht.

## Patentansprüche

1. Verfahren zur Steuerung eines computergestützten Rechenverfahrens in einer technischen Anlage (T), welches für eine interaktive netzbasierte Nutzung ausgelegt ist wobei
a) mittels einer interaktiven netzbasierten Bedienung eine Eingabe von Daten durchgeführt wird,
b) diese Daten zumindest teilweise bei dem computergestützten Rechenverfahren verwertet werden, und
c) durch eine Entkopplung der interaktiven netzbasierten Bedienung und des computergestützten Rechenverfahrens eine aktive Beeinflussung der interaktiven Bedienung auf das computergestützte Rechenverfahren und umgekehrt vermieden wird.
**dadurch gekennzeichnet, dass**
die Entkopplung dadurch erreicht wird, dass zwischen die interaktive netzbasierte Bedienung und das computergestützte Rechenverfahren ein Datenspeicher (S) geschaltet ist, der derart ausgebildet ist dass Daten nur gemäß eines an den Datenspeicher (S) gerichteten Befehls gespeichert oder geliefert werden.

2. Verfahren nach Anspruch 1,
**dadurch gekennzeichnet, dass**
der Zugriff auf den Datenspeicher (S) entweder über einen Server (W) erfolgt, der mit einem Client (C) zur interaktiven netzbasierten Bedienung verbunden ist oder über einem Controller (L) erfolgt, der mit einer Applikation (A) zur Durchführung des Rechenverfahrens verbunden ist.

3. Verfahren nach Anspruch 1 oder 2,
**dadurch gekennzeichnet, dass**
die interaktive netzbasierte Bedienung durch ein oder mehrerer Bediener getätigt wird.

4. Verfahren nach einem der vorhergehenden Ansprüche,
**dadurch gekennzeichnet, dass**
der gleichzeitige Zugriff mehrere Bediener auf das computergestützte Rechenverfahren ermöglicht wird.

5. Verfahren nach einem der vorhergehenden Ansprüche,
**dadurch gekennzeichnet, dass**
durch das computergestützte Rechenverfahren in/an der technischen Anlage (T) eine Diagnose wenigstens eines Teils der technischen Anlage (T) bewirkt wird.

6. Verfahren nach einem der vorhergehenden Ansprüche,
**dadurch gekennzeichnet, dass**
die für die Diagnose benötigten Daten mittels eines Messsystems in/an der technischen Anlage (T) gemessen werden.

7. Vorrichtung zur Steuerung eines computergestützten Rechenverfahrens in einer technischen Anlage (T), welches für eine interaktive netzbasierte Nutzung ausgelegt ist, umfassend einen Client (C), einen Server (W), einen Datenspeicher (S), einen Controller (L) und eine Applikation (A) wobei der Client (C) zum Datenaustausch mit dem Server (W) verbunden ist, der Server (W) zum Datenaustausch mit dem Datenspeicher (S) verbunden ist, dieser zum Datenaustausch mit dem Controller (L) verbunden ist und der Controller (L) zum Datenaustausch mit der Applikation (A) verbunden ist und wobei der Datenspeicher (S) so konzipiert ist, dass eine aktive Beeinflussung des Clients (C) auf die Applikation (A) und umgekehrt vermieden ist.

8. Vorrichtung nach Anspruch 7,
**dadurch gekennzeichnet, dass**
der Datenaustausch zwischen Client (C), Server (W), Datenspeicher (S), Controller (L) und Applikation (A) ganz oder zumindest teilweise drahtlos vorgesehen ist.

9. Vorrichtung nach einem der Ansprüche 7-8,
**dadurch gekennzeichnet, dass**
der Client (C) über Internet/Intranet mit dem Server (W) verbunden ist.

10. Vorrichtung nach einem der Ansprüche 7-9,
**dadurch gekennzeichnet, dass**
der Datenspeicher (S) ein passiver Datenspeicher ist.

11. Vorrichtung nach einem der Ansprüche 8-10,
**dadurch gekennzeichnet, dass**
ein oder mehrere Clients (C) mit einem oder mehreren Servern (W) verbunden sind, welcher/welche mit der Datenbank (S) verbunden sind.

12. Vorrichtung nach einem der Ansprüche 7-11,
**dadurch gekennzeichnet, dass**
der Datenspeicher (S) auf einem physikalisch unabhängigen Datenserver vorgesehen ist.

13. Vorrichtung nach einem der Ansprüche 7-12,
**dadurch gekennzeichnet, dass**
der Client (C), der Server (W), der Datenspeicher (S), der Controller (L) und die Applikation (A) auf einem Rechnersystem vorgesehen sind.

14. Vorrichtung nach einem der Ansprüche 7-12,
**dadurch gekennzeichnet, dass**
der Client (C), der Server (W), der Datenspeicher (S), der Controller (L) und die Applikation (A) auf physikalisch unabhängigen Rechnersystemen vorgesehen sind.

15. Vorrichtung nach einem der Ansprüche 7-14,
**dadurch gekennzeichnet, dass**
die technische Anlage (T) eine Kraftwerksanlage ist.

## Claims

1. Method for controlling a computer-aided computation process in a technical installation (T), which computation process is designed for interactive network-based use, where
a) interactive network-based operator control is used to input data,
b) at least some of these data are utilized in the computer-aided computation process, and
c) decoupling the interactive network-based operator control and the computer-aided computation process avoids active influence by the interactive operator control on the computer-aided computation process, and vice versa,
**characterized in that**
the decoupling is achieved by virtue of the interactive network-based operator control and the computer-aided computation process having a data store (S) connected between them which is designed such that data are only stored or supplied on the basis of a command which has been sent to the data store (S).

2. Method according to Claim 1,
**characterized in that**
the data store (S) is accessed either via a server (W), which is connected to a client (C) for the interactive network-based operator control, or via a controller (L), which is connected to an application (A) for carrying out the computation process.

3. Method according to Claim 1 or 2,
**characterized in that**
the interactive network-based operator control is effected by one or more operators.

4. Method according to one of the preceding claims,
**characterized in that**
it is made possible for a plurality of operators to access the computer-aided computation process simultaneously.

5. Method according to one of the preceding claims,
**characterized in that** the computer-aided computation process in/on the technical installation (T) prompts diagnosis for at least part of the technical installation (T).

6. Method according to one of the preceding claims,
**characterized in that** the data required for the diagnosis are measured using a measuring system in/on the technical installation (T).

7. Apparatus for controlling a computer-aided computation process in a technical installation (T), which computation process is designed for interactive network-based use, comprising a client (C), a server (W), a data store (S), a controller (L) and an application (A), where the client (C) is connected to the server (W) for the purpose of data interchange, the server (W) is connected to the data store (S) for the purpose of data interchange, the data store is connected to the controller (L) for the purpose of data interchange and the controller (L) is connected to the application (A) for the purpose of data interchange, and where the data store (S) is designed such that active influence by the client (C) on the application (A) and vice versa is avoided.

8. Apparatus according to Claim 7,
**characterized in that** the data interchange between the client (C), the server (W), the data store (S), the controller (L) and the application (A) is provided entirely or at least partly in wireless form.

9. Apparatus according to one of Claims 7-8,
**characterized in that** the client (C) is connected to the server (W) via the Internet/an intranet.

10. Apparatus according to one of Claims 7-9,
**characterized in that** the data store (S) is a passive data store.

11. Apparatus according to one of Claims 8-10,
**characterized in that** one or more clients (C) are connected to one or more servers (W) which is/are connected to the database (S).

12. Apparatus according to one of Claims 7-11,
**characterized in that** the data store (S) is provided on a physically independent data server.

13. Apparatus according to one of Claims 7-12,
**characterized in that** the client (C), the server (W), the data store (S), the controller (L) and the application (A) are provided on a computer system.

14. Apparatus according to one of Claims 7-12,
**characterized in that** the client (C), the server (W), the data store (S), the controller (L) and the application (A) are provided on physically independent computer systems.

15. Apparatus according to one of Claims 7-14,
**characterized in that** the technical installation (T) is a power plant.

## Revendications

1. Procédé de commande d'un procédé de calcul assisté par ordinateur dans une installation (T) technique, qui est conçu pour utilisation interactive reposant sur un réseau, dans lequel
a) on effectue une entrée de données au moyen d'un service interactif reposant sur le réseau,
b) on exploite ces données au moins en partie dans le procédé de calcul assisté par ordinateur et
c) en découplant le service interactif reposant sur le réseau et le procédé de calcul assisté par ordinateur, on empêche une influence active du service interactif sur le procédé de calcul assisté par ordinateur et inversement.
**caractérisé en ce que**
on obtient le découplage en montant, entre le service interactif reposant sur un réseau et le procédé de calcul assisté par ordinateur, une mémoire (S) de données constituée de manière à ne mémoriser ou à ne fournir des données que conformément à une instruction envoyée à la mémoire (S) de données.

2. Procédé suivant la revendication 1,
**caractérisé en ce que**
l'accès à la mémoire (S) de données s'effectue soit par un serveur (W), qui est relié à un client (C) pour le service interactif reposant sur un réseau, soit par une unité (L) de commande, qui est reliée à une application (A) pour effectuer le procédé de calcul.

3. Procédé suivant la revendication 1 ou 2,
**caractérisé en ce que**
le service interactif reposant sur un réseau est actionné par un utilisateur ou par plusieurs utilisateurs.

4. Procédé suivant l'une des revendications précédentes,
caractérisé à ce que
l'on rend possible l'accès simultané de plusieurs utilisateurs au procédé de calcul assisté par ordinateur.

5. Procédé suivant l'une des revendications précédentes,
**caractérisé en ce que**
l'on provoque par le procédé de calcul assisté par ordinateur dans/sur l'installation (T) technique un diagnostic d'au moins une partie de l'installation (T) technique.

6. Procédé suivant l'une des revendications précédentes,
**caractérisé en ce que**
l'on mesure les données nécessaires au diagnostic au moyen d'un système de mesure dans/sur l'installation (T) technique.

7. Dispositif de commande d'un procédé de calcul assisté par ordinateur dans une installation (T) technique, qui est conçu pour une utilisation interactive reposant sur un réseau comprenant un client (C), un serveur (W), une mémoire (S) de données, une unité (L) de commande et une application (A), dans lequel le client (C) est relié au serveur (W) pour l'échange de données, le serveur (W) est relié à la mémoire (S) de données pour l'échange de données, cette mémoire est reliée à l'unité (L) de commande pour l'échange de données, et l'unité (L) de commande est reliée à l'application (A) pour l'échange de données, la mémoire (S) de données étant conçue de manière à empêcher une influence active du client (C) sur l'application (A) et inversement.

8. Dispositif suivant la revendication 7,
**caractérisé en ce que** l'échange de données entre le client (C) et le serveur (W), la mémoire (S) de données, l'unité (L) de commande et l'application (A) est prévu sans fil en tout ou au moins en partie.

9. Dispositif suivant l'une des revendications 7 à 8,
**caractérisé en ce que**
le client (C) est relié au serveur (W) par l'internet/intranet.

10. Dispositif suivant l'une des revendications 7 à 9,
**caractérisé en ce que**
la mémoire (S) de données est une mémoire de données passive.

11. Dispositif suivant l'une des revendications 8 à 10,
**caractérisé en ce que**
un client (C) ou plusieurs clients (C) sont reliés à un serveur (W) ou à plusieurs serveurs (W) qui sont reliés à la base (S) de données.

12. Dispositif suivant l'une des revendications 7 à 11,
**caractérisé en ce que**
la mémoire (S) de données est prévue sur un serveur de données indépendant physiquement.

13. Dispositif suivant l'une des revendications 7 à 12,
**caractérisé en ce que**
le client (C), le serveur (W), la mémoire (S) de données, l'unité (L) de commande et l'application (A) sont prévus sur un système informatique.

14. Dispositif suivant l'une des revendications 7 à 12,
**caractérisé en ce que**
le client (C), le serveur (W), la mémoire (S) de données, l'unité (L) de commande et l'application (A) sont prévus sur des systèmes informatiques indépendants physiquement.

15. Dispositif suivant l'une des revendications 7 à 14,
**caractérisé en ce que**
l'installation (T) technique est une centrale électrique.
